# FASCICULE DE BREVET EUROPEEN

(11) **EP 2 453 067 B1**
(45) Date de publication et mention de la délivrance du brevet: **16.03.2016**
(21) Numéro de dépôt: 11182766.3
(22) Date de dépôt: 26.09.2011
(51) Int. Cl.: E04B 2/86, E04H 4/00

(54) **Plaque de coffrage perdu et bloc de coffrage perdu comportant une telle plaque**
Verlorene Schalungsplatte und verlorener Schalungsblock, der eine solche Platte enthält
Permanent formwork panel and permanent formwork block comprising such a panel

(30) Priorité: 15.11.2010 FR 1059387
(43) Date de publication de la demande: 16.05.2012
(73) Titulaire: Tout pour l'Eau - Prat, 69007 Lyon (FR)
(72) Inventeur: Perrot, Philippe, 69380 Les Cheres (FR)
(74) Mandataire: Blanchard, Eugène Gilles

(56) Documents cités:
- EP-A2- 1 420 121

## Description

La présente invention concerne le domaine technique de la maçonnerie, et plus particulièrement de la construction de parois de béton, et plus particulièrement encore de la construction de parois de piscines en béton.

Il est connu de réaliser des parois de piscines en béton armé en utilisant des blocs de coffrage perdu tels que décrits dans la demande de brevet FR 2 790 777. Ainsi, il est proposé de réaliser, comme représenté sur les fig. 1 et 2, chaque bloc de coffrage perdu B par l'assemblage de deux plaques de coffrage M identiques en matière plastique. Chaque plaque comprend alors un panneau rectangulaire P présentant une face recto P1 et une face verso P2 et une série de demi-entretoises e réparties sur la face verso du panneau en s'étendant perpendiculairement au panneau. Afin de permettre un assemblage des deux plaques entre elles, chaque demi-entretoise comprend au niveau de son extrémité distale un élément d'emboîtement mâle et/ou femelle destiné à s'engager dans un élément d'emboîtement complémentaire d'une demi-entretoise correspondante. Enfin, l'irréversibilité de l'assemblage est obtenue par soudure S des deux demi-entretoises au niveau des éléments d'emboîtement.

Un tel bloc de coffrage perdu présente l'inconvénient d'imposer une soudure au niveau de chaque jonction entre les demi-entretoises, ce qui est particulièrement coûteux.

Pour palier ce problème, la demande de brevet FR 2 889 550 au nom de la Demanderesse a proposé un mode de jonction de plaques de coffrage par vissage pour réaliser, de la même façon, des blocs de coffrage perdu.

Cette solution technique donne entièrement satisfaction pour ce qui concerne la problématique de jonction des plaques de coffrage pour former les blocs de coffrage perdu.

Cependant, les blocs de coffrage perdu obtenus par cette technique ne permettent la réalisation que de parois murales droites, jointes entre elles le cas échéant à angles droits. Ainsi, les parois de béton fabriquées à l'aide de blocs de coffrage perdu tels que décrit dans l'art antérieur ne peuvent pas, ou bien difficilement, à l'aide d'éléments rapportés insérés dans des découpes pratiquées dans les panneaux des blocs de coffrage connus, comporter de courbures, notamment de sections courbes qui pourtant confèrent une esthétique avantageuse aux constructions réalisées, notamment pour des constructions telles que des piscines.

La demande de brevet EP 1 420 121 décrit une structure de paroi en béton capable d'accepter un matériau de remplissage et ayant une courbure en forme d'arc repliable. Cette structure comporte une plaque de coffrage destinée à être assemblée avec une autre plaque pour former un bloc de coffrage perdu pour la réalisation d'une paroi de piscine en béton. La plaque de coffrage comprend au moins un panneau rectangulaire présentant une face recto et une face verso. Cette plaque de coffrage comprend également des organes d'assemblage à une autre dite plaque, disposés sur la face recto du panneau rectangulaire et étant complémentaires d'organes d'assemblage d'une dite autre plaque, au moins une zone de déformation en flexion étant formée dans le panneau rectangulaire entre au moins deux dits organes d'assemblage. Cette plaque de coffrage comprend aussi des organes d'emboîtement horizontal formés de matière sur un bord du panneau rectangulaire pour permettre le montage par emboîtement horizontal de plusieurs plaques de coffrage identiques et/ou de blocs de coffrage perdu obtenus par assemblage de ces plaques, le ou les pli(s) de matière formés dans le panneau rectangulaire s'étendant selon une droite parallèle au bord du panneau comportant lesdits organes d'emboîtement horizontal.

Ainsi, il est apparu le besoin d'un nouveau type de plaques de coffrage pour la réalisation de blocs de coffrage dont la mise en oeuvre permette de manière aisée et sécurisée la réalisation de sections murales courbées d'un rayon R déterminé variable, en particulier pour la réalisation de piscines par coulage de parois en béton.

Afin d'atteindre cet objectif, l'invention concerne en premier lieu une plaque de coffrage destinée à être assemblée avec une autre plaque de coffrage pour former un bloc de coffrage perdu pour la réalisation d'une paroi en béton, comprenant :
▪ au moins un panneau rectangulaire présentant une face recto et une face verso, et
▪ des organes d'assemblage à une autre dite plaque, disposés sur la face recto du panneau rectangulaire et étant complémentaires d'organes d'assemblage d'une dite autre plaque.

Conformément à la présente invention, la plaque de coffrage proposée se caractérise par le fait que le panneau rectangulaire comporte au moins un pli de matière formé entre au moins deux dits organes d'assemblage et s'étendant suivant une droite sur toute la largeur ou la longueur du panneau rectangulaire, ledit au moins un pli constituant une zone privilégiée de déformation en flexion de la plaque de coffrage.

La procuration d'au moins un pli de matière au sein du panneau rectangulaire de la plaque de coffrage de l'invention procure à celle-ci une flexibilité autour de la direction rectiligne privilégiée de ce pli qui permet lors de la mise en place du coffrage de conférer une courbure au panneau rectangulaire. De ce fait, lorsque la plaque de coffrage de l'invention est associée après déformation autour de son ou ses plis à au moins une autre plaque de coffrage par l'intermédiaire de ses organes d'assemblage, on obtient un bloc de coffrage à paroi courbée qui permet de procurer la même courbure à une paroi de béton coulée à l'aide d'un tel bloc de coffrage. Il va alors de soit qu'en associant plusieurs plaques de coffrage conformes à l'invention les unes à la suite des autres par emboîtement vertical et/ou latéral on peut ainsi définir autant de profils de parois courbées de rayons R variables que souhaité et donc réaliser des parois de béton dotées de courbures correspondantes.

Selon une caractéristique de l'invention, le panneau rectangulaire comporte un dit pli de matière entre tous lesdits organes d'assemblage. Ainsi, la plaque de coffrage de l'invention présente une capacité de flexion adéquate sur toute sa surface, autorisant des flexions locales de faible amplitude pour procurer une courbure globale de paroi coffrée déterminée et de rayon R plus ou moins important.

Selon une autre caractéristique de l'invention, le ou les pli(s) de matière font saillie sur la face verso du panneau rectangulaire. On conserve ainsi une épaisseur de paroi de béton sensiblement constante une fois le coffrage mis en place, et surtout sans saignées internes qui pourraient fragiliser la paroi une fois coulée.

Toutefois, on peut également en variante envisager une plaque de coffrage dans laquelle le ou les pli(s) de matière font saillie sur la face recto du panneau rectangulaire.

Selon une caractéristique de l'invention définie par la revendication 1, la plaque de coffrage de l'invention comporte des organes d'emboîtement vertical formés de matière sur un bord du panneau rectangulaire pour permettre le montage par emboîtement vertical de plusieurs plaques de coffrage identiques et/ou de blocs de coffrage perdu obtenus par assemblage de ces plaques, le ou les pli(s) de matière formés dans le panneau rectangulaire s'étendant alors selon une droite perpendiculaire au bord du panneau comportant lesdits organes d'emboîtement vertical.

Selon une autre caractéristique de l'invention définie par la revendication 1, la plaque de coffrage comporte des organes d'emboîtement horizontal formés de matière sur un bord du panneau rectangulaire pour permettre le montage par emboîtement horizontal de plusieurs plaques de coffrage identiques et/ou de blocs de coffrage perdu obtenus par assemblage de ces plaques, le ou les pli(s) de matière formés dans le panneau rectangulaire s'étendant selon une droite parallèle au bord du panneau comportant lesdits organes d'emboîtement horizontal.

Ces organes d'emboîtement vertical et horizontal de la plaque de coffrage favorisent un assemblage continu des plaques et des blocs de coffrage réalisés avec celles-ci.

Selon une forme de réalisation préférée, le(s) pli(s) de matière présente(nt) une section transversale triangulaire isocèle dont la base est comprise entre 10 mm et 40 mm et la hauteur comprise entre 20 mm et 60 mm.

De plus, la distance entre deux plis consécutifs est avantageusement comprise entre 30 mm et 150 mm.

La plaque de coffrage selon l'invention peut être réalisée en tout matériau approprié et de manière préférée, afin de réduire son poids et son coût de fabrication, elle sera réalisée en matière plastique injectée et moulée telle que par exemple en polypropylène ou polyéthylène.

Enfin, l'invention concerne également un bloc de coffrage perdu pour la réalisation d'une paroi murale, notamment une paroi de piscine, caractérisé en ce qu'il comprend deux plaques de coffrage assemblables l'une à l'autre par des organes d'assemblage complémentaires, l'une des deux plaques de coffrage au moins étant conforme à la plaque de coffrage de l'invention telle que précédemment présentée.

Les diverses caractéristiques de l'invention ressortent de la description faite ci-dessous en référence aux dessins annexés qui montrent, à titre d'exemples non limitatifs, une forme de réalisation préférée d'une plaque de coffrage et d'un bloc de coffrage perdu selon l'invention, en particulier pour la réalisation de parois de piscines en béton coulé.
La **fig. 1** est une coupe transversale d'un bloc de coffrage perdu connu de l'art antérieur ;
La **fig. 2** est une vue en perspective du bloc de coffrage perdu illustré à la fig. **1** **;**
La **fig. 3** est une vue en perspective d'un bloc de coffrage conforme à la présente invention, comportant au moins une plaque de coffrage selon l'invention, muni de plis de déformation ;
La **fig. 4** est une vue en coupe transversale du bloc de la figure 3.

Un bloc de coffrage perdu selon l'invention, tel qu'illustré à la **figure 3** et désigné dans son ensemble par la référence **1** présente une forme générale sensiblement parallélépipédique. Le bloc de coffrage perdu 1 est destiné à être associé avec d'autres blocs identiques pour définir par exemple le coffrage d'une paroi verticale de piscine. Les blocs de coffrage perdu 1 sont alors emboîtés les uns dans les autres verticalement et latéralement en fonction de la hauteur et de la longueur de paroi souhaitée. Cet assemblage des blocs de coffrage est réalisé, au moins en partie grâce à des moyens d'emboîtement idoines formés de matière sur les bords des plaques de coffrage **2, 3** constituant le bloc de coffrage **1** comme décrit par la suite.

Chaque bloc de coffrage **1** est obtenu par l'assemblage de deux plaques de coffrage **2, 3** en matière plastique injectée. Chaque plaque de coffrage **2, 3** comprend un panneau rectangulaire **4** qui possède une face recto **5** et une face verso **6**.

Afin de maintenir à distance les panneaux **4** des plaques de coffrage **2, 3** constitutives du bloc de coffrage perdu **1** pour définir le volume de réception du béton, chaque panneau **4** comprend une série de demi-entretoises **7** réparties sur la face recto **5** de chacun des panneaux **4** en s'étendant perpendiculairement au panneau **4.** Chaque demi-entretoise **7** possède au niveau de son extrémité distale, à l'opposé du panneau **4,** un élément d'emboîtement mâle et/ou femelle (non représenté) destiné à s'engager dans un élément d'emboîtement complémentaire d'une demi-entretoise **7** correspondante lors de l'assemblage de deux plaques de coffrage **2, 3.** Selon l'exemple illustré, les demi-entretoises **7** sont disposées en quatre rangs parallèles au bord supérieur des panneaux **4** et les demi-entretoises d'un même rang présentent alternativement au niveau de leurs extrémités distales une conformation mâle et une conformation femelle.

Afin de permettre un assemblage des plaques de coffrage **2, 3** entre elles, chaque demi-entretoise **7** comprend de préférence, comme proposé dans la demande de brevet n° FR 2 889 550 de la Demanderesse, un alésage proximal **8** qui est, de préférence destiné à recevoir une vis d'assemblage et qui débouche au niveau de la face verso **6** du panneau **4**. L'alésage proximal **8** ne s'étend pas de préférence sur toute la longueur de la demi-entretoise **7** de sorte qu'il est non traversant. De manière préférée, chaque demi-entretoise **7** possède également un alésage distal non représenté qui est coaxial avec l'alésage proximal **8** et qui débouche au niveau de l'extrémité distale de chaque demi-entretoise **7.** L'alésage distal ne débouche pas dans l'alésage proximal **8,** de sorte que les deux alésages proximal et distal sont séparés par une zone pleine. Les demi-entretoises **7** des deux plaques de coffrage **2, 3** sont emboîtées les unes dans les autres au niveau de leur extrémité distale puis il est engagé une vis d'assemblage au niveau de chacun des alésages proximaux **8** de la face verso **6** de la plaque de coffrage **3.** De préférence, chaque vis d'assemblage présentera de plus au-delà de sa partie non filetée un filet autotaraudeur.

Après la mise en place de toutes les vis d'assemblage, le bloc de coffrage perdu **1** ainsi obtenu présente une résistance mécanique particulièrement importante et se trouve donc parfaitement adapté pour subir la pression interne exercée par le béton en cours de coulée.

Pour la réalisation d'un bloc de coffrage perdu **1** conforme à la présente invention, il convient de mettre en oeuvre deux plaques de coffrage **2, 3** dont au moins une, qui dans l'exemple des figures est la plaque de coffrage 3, est dotées d'au moins un pli **9,** et préférentiellement comme représenté de plusieurs plis **9** de matière formés dans le panneau rectangulaire 4 de la plaque **3** et s'étendant en saillie sur la face verso **6** du panneau rectangulaire **4.**

Les plis **9** sont formés dans le panneau rectangulaire **4** directement lors de l'injection de la plaque de coffrage **3.** Ces plis de matière **9** s'étendent sur la longueur ou la largeur des panneaux **4** suivant des lignes droites et définissent ainsi des axes privilégiés de déformation du panneau rectangulaire **4** en flexion autour de ces axes le long des plis **9** afin de conférer une courbure choisie à celui-ci pour réaliser des parois murales coffrées courbées. Lesdits plis **9** présentent avantageusement une section transversale triangulaire isocèle de base **b** et de hauteur **h** comprises respectivement entre 10 mm et 40 mm et entre 20 mm et 60 mm. Cette forme de plis **9** favorise une déformation aisée et régulière du panneau rectangulaire **4** sans effondrement ni décalages des parties planes de part et d'autre des plis **9.**

Selon la forme de réalisation préférée représentée sur les figures, la plaque de coffrage **3** conforme à l'invention comporte de préférence au moins un pli **9** entre toutes les rangées d'organes d'assemblage **7.** De façon plus générale, on peut préciser que les plis **9** sont avantageusement réalisés de part et d'autre des organes d'assemblages **7,** de telle sorte que ces derniers ne soient pas situés dans les plans contenant les droites suivant lesquelles s'étendent les plis **9.** La distance entre deux plis **9** consécutifs est de préférence comprise entre 30 mm et 150 mm avantageusement.

Comme précédemment indiqué, les plaques de coffrages **2, 3** sont configurées pour permettre la réalisation de blocs de coffrage perdu **1** qui peuvent s'emboîter verticalement et horizontalement pour réaliser une paroi de coffrage perdu pour couler une paroi en béton.

Afin de permettre un tel emboîtement, les plaques de coffrages **2, 3** comportent avantageusement des organes **10** d'emboîtement vertical formés de matière sur un bord inférieur **41** du panneau rectangulaire **4** pour permettre le montage par emboîtement vertical de plusieurs plaques de coffrage **2,3** identiques et/ou de blocs de coffrage perdu **1** obtenus par assemblage de ces plaques **2,3,** les plis de matière **9** formés dans le panneau rectangulaire **4** s'étendant alors de façon préférée selon des droites parallèles entre elles et perpendiculaires au bord inférieur **41** du panneau supportant lesdits organes d'emboîtement **10.**

De façon analogue, chaque plaque de coffrage **2,3** comporte également avantageusement des organes **11** d'emboîtement horizontal formés de matière sur un bord latéral **42** du panneau rectangulaire **4** pour permettre le montage par emboîtement horizontal de plusieurs plaques de coffrage **2,3** identiques et/ou de blocs de coffrage perdu **1** obtenus par assemblage de ces plaques. Par rapport à ces organes **11** d'emboîtement horizontal, les plis de matière **9** formés dans le panneau rectangulaire **4** s'étendent alors selon des droites parallèles au bord **42** du panneau supportant lesdits organes d'emboîtement horizontal.

Ces organes d'emboîtement **10, 11** vertical et horizontal sont conçus de telle sorte qu'ils permettent de préférence un appui par épaulement contre un bord correspondant d'une autre plaque de coffrage identique rapportée sous le bord inférieur **41** ou le bord latéral **42** de la plaque de coffrage **2, 3** de l'invention ou d'un bloc de coffrage **1** formé avec au moins une de ces plaques. Il est ainsi possible de constituer des parois de coffrage par assemblage de plusieurs blocs de coffrage perdu **1,** comme il est connu de le faire de façon classique. Les organes d'emboîtement **10, 11** favorisent cependant la liaison des blocs de coffrage **1** entre eux aussi bien avant coulée du béton pour former la paroi qu'après coulée du béton pour supporter les efforts de pression appliqués lors de la coulée puis du séchage par le béton au niveau des jonctions entre les blocs formant le coffrage perdu, en particulier lorsque l'on coule une paroi courbe grâce à la mise en oeuvre de plaques **3** pliables autour de leurs plis **9** et de blocs de coffrage **1** comportant de telles plaques **3.**

La mise en oeuvre des plaques de coffrage 3 et de blocs de coffrage **1** conformes à l'invention pour réaliser une paroi de béton de forme courbe de rayon de courbure **R** est très aisée et à vrai dire totalement analogue à celle des plaques et blocs décrits dans le document antérieur FR 2 889 550 et représentés aux **figures 1** et **2****.**

Dans un premier temps, on constitue des blocs de coffrage **1** à l'aide d'au moins une plaque de coffrage déformable **3** conforme à l'invention et d'une seconde plaque de coffrage **2,** identique à la plaque de coffrage **3** ou bien identique par exemple aux plaques décrite dans FR 2 889 550. Ces plaques de coffrage **2, 3** sont solidarisées entre elles à l'aide de vis pour former les blocs de coffrage **1** comme exposé dans FR 2 889 550.

Une fois les blocs de coffrage perdu **1** constitués, on prépare le coffrage en empilant une hauteur et une largeur de blocs **1** nécessaires à la réalisation de la paroi souhaitée. Pour ce faire, on accole les blocs entre eux à l'aide de leurs organes d'emboîtement verticaux et horizontaux **10, 11** et on les fixe en position par l'intermédiaire de clips de maintien. Une fois ceci réalisé, on force doucement la courbure (convexe ou concave) désirée pour la paroi à réaliser en déformant les plaques de coffrage **3** autour de leurs plis **9** de manière appropriée pour conférer le rayon de courbure souhaité pour la paroi à réaliser. Cette courbure est ensuite maintenue par l'intermédiaire d'une semelle avec un tire-fond, à chaque jonction des blocs de coffrage **1** assemblés. On maintient ainsi la courbure du coffrage réalisé et on peut alors procéder à la coulée de la paroi.

## Revendications

1. Plaque de coffrage **(3)** destinée à être assemblée avec une autre plaque **(2, 3)** pour former un bloc de coffrage perdu **(1)** pour la réalisation d'une paroi de piscine en béton, comprenant :
▪ au moins un panneau rectangulaire **(4)** présentant une face recto **(5)** et une face verso **(6),**
▪ des organes **(7)** d'assemblage à une autre dite plaque, disposés sur la face recto **(5)** du panneau rectangulaire **(4)** et étant complémentaires d'organes d'assemblage **(7)** d'une dite autre plaque, au moins une zone de déformation en flexion **(9)** étant formée dans le panneau rectangulaire **(4)** entre au moins deux dits organes **(7)** d'assemblage,
▪ des organes d'emboîtement horizontal formés de matière sur un bord du panneau rectangulaire pour permettre le montage par emboîtement horizontal de plusieurs plaques de coffrage identiques et/ou de blocs de coffrage perdu obtenus par assemblage de ces plaques, la zone de déformation en flexion (9) formée dans le panneau rectangulaire s'étendant selon une droite parallèle au bord du panneau comportant lesdits organes d'emboîtement horizontal, **caractérisé en ce que** la zone de déformation en flexion **(9)** est un pli de matière s'étendant suivant une droite sur toute la largeur ou la longueur du panneau rectangulaire, en constituant une zone privilégiée de déformation en flexion de la plaque de coffrage, et **en ce qu'**elle comporte en outre des organes d'emboîtement vertical formés de matière sur un bord du panneau rectangulaire pour permettre le montage par emboîtement vertical de plusieurs plaques de coffrage identiques et/ou de blocs de coffrage perdu obtenus par assemblage de ces plaques, le ou les pli(s) de matière **(9)** formés dans le panneau rectangulaire s'étendant selon une droite perpendiculaire au bord du panneau comportant lesdits organes d'emboîtement vertical.

2. Plaque de coffrage **(3)** selon la revendication 1, **caractérisée en ce que** le panneau rectangulaire **(4)** comporte un dit pli de matière **(9)** entre tous lesdits organes d'assemblage.

3. Plaque de coffrage **(3)** selon la revendication 1 ou 2, **caractérisée en ce que** le ou les pli(s) de matière **(9)** font saillie sur la face verso **(6)** du panneau rectangulaire **(4).**

4. Plaque de coffrage **(3)** selon la revendication 1 ou 2, **caractérisée en ce que** le ou les pli(s) de matière **(9)** font saillie sur la face recto **(5)** du panneau rectangulaire **(4).**

5. Plaque de coffrage **(3)** selon l'une des revendications 1 à 4, **caractérisée en ce que** le(s) pli(s) de matière **(9)** présente(nt) une section transversale triangulaire isocèle dont la base est comprise entre 10 mm et 40 mm et la hauteur comprise entre 20 mm et 60 mm.

6. Plaque de coffrage **(3)** selon l'une des revendications 1 à 5, **caractérisée en ce que** la distance entre deux plis consécutifs est comprise entre 30 mm et 150 mm.

7. Plaque de coffrage **(3)** selon l'une des revendications 1 à 6, **caractérisée en ce qu'**elle est réalisée en matière plastique injectée et moulée.

8. Bloc de coffrage perdu **(1)** pour la réalisation d'une paroi murale, notamment une paroi de piscine, **caractérisé en ce qu'**il comprend deux plaques de coffrage **(2, 3)** assemblables l'une à l'autre par des organes d'assemblage **(7)** complémentaires, l'une des deux plaques de coffrage **(2,** 3) au moins étant conforme à l'une des revendications 1 à 7.

## Patentansprüche

1. Schalungsplatte (3), die dazu bestimmt ist, mit einer weiteren Platte (2, 3) zusammengebaut zu werden, um einen verlorenen Schalungsblock (1) für die Herstellung einer Schwimmbeckenwand aus Beton zu bilden, umfassend:
▪ mindestens eine rechteckige Platte (4), die eine Rückseite (5) und eine Vorderseite (6) aufweist,
▪ Elemente (7) zum Zusammenbau mit einer weiteren Platte, die auf der Rückseite (5) der rechteckigen Platte (4) angeordnet und zu Zusammenbauelementen (7) einer weiteren Platte komplementär sind, wobei mindestens eine Biegeverformungszone (9) in der rechteckigen Platte (4) zwischen mindestens zwei der Zusammenbauelemente (7) ausgebildet ist,
▪ horizontale Steckelemente, die auf einem Rand der rechteckigen Platte einstückig ausgebildet sind, um die Montage mehrere identischer Schalungsplatten und/oder verlorener Schalungsblöcke, die durch Zusammenbau dieser Platten erhalten werden, durch horizontales Ineinanderstecken zu ermöglichen, wobei sich die Biegeverformungszone (9), die in der rechteckigen Platte ausgebildet ist, entlang einer Geraden parallel zum Rand der Platte, die die horizontalen Steckelemente umfasst, erstreckt, **dadurch gekennzeichnet, dass** die Biegeverformungszone (9) ein Materialfalz ist, der sich entlang einer Geraden über die gesamte Breite oder Länge der rechteckigen Platte erstreckt, wobei er eine bevorzugte Biegeverformungszone der Schalungsplatte darstellt, und dass sie ferner vertikale Steckelemente umfasst, die auf einem Rand der rechteckigen Platte einstückig ausgebildet sind, um die Montage mehrerer identischer Schalungsplatten und/oder verlorener Schalungsblöcke, die durch Zusammenbau dieser Platten erhalten werden, durch vertikales Ineinanderstecken zu ermöglichen, wobei sich der oder die Materialfalz(e) (9), die in der rechteckigen Platte ausgebildet sind, entlang einer Geraden senkrecht auf den Rand der Platte, die die vertikalen Steckelemente umfasst, erstrecken.

2. Schalungsplatte (3) nach Anspruch 1, **dadurch gekennzeichnet, dass** die rechteckige Platte (4) einen Materialfalz (9) zwischen allen Zusammenbauelementen umfasst.

3. Schalungsplatte (3) nach Anspruch 1 oder 2, **dadurch gekennzeichnet, dass** der oder die Materialfalz(e) (9) auf der Vorderseite (6) der rechteckigen Platte (4) vorspringen.

4. Schalungsplatte (3) nach Anspruch 1 oder 2, **dadurch gekennzeichnet, dass** der oder die Materialfalz(e) (9) auf der Rückseite (5) der rechteckigen Platte (4) vorspringen.

5. Schalungsplatte (3) nach einem der Ansprüche 1 bis 4, **dadurch gekennzeichnet, dass** der oder die Materialfalz(e) (9) einen gleichschenkeligen dreieckigen Querschnitt aufweisen, dessen Basis zwischen 10 mm und 40 mm und dessen Höhe zwischen 20 mm und 60 mm beträgt.

6. Schalungsplatte (3) nach einem der Ansprüche 1 bis 5, **dadurch gekennzeichnet, dass** der Abstand zwischen zwei aufeinanderfolgenden Falzen zwischen 30 mm und 150 mm beträgt.

7. Schalungsplatte (3) nach einem der Ansprüche 1 bis 6, **dadurch gekennzeichnet, dass** sie durch Kunststoffspritzguss hergestellt ist.

8. Verlorener Schalungsblock (1) für die Herstellung einer Mauerwand, insbesondere einer Schwimmbeckenwand, **dadurch gekennzeichnet, dass** er zwei Schalungsplatten (2, 3) umfasst, die miteinander durch komplementäre Zusammenbauelemente (7) zusammengebaut werden können, wobei mindestens eine der beiden Schalungswände (2, 3) einem der Ansprüche 1 bis 7 entspricht.

## Claims

1. A formwork plate (3) for assembling with another plate (2, 3) to form a permanent form block (1) for making a swimming pool wall out of concrete, the plate comprising:
at least one rectangular panel (4) having a front face (5) and a rear face (6);
· assembly members (7) for assembling with another said plate, the assembly members being arranged on the front face (5) of the rectangular panel (4) and being complementary to assembly members (7) of another said plate, at least one bending deformation zone (9) being formed in the rectangular panel (4) between at least two said assembly members (7); and
horizontal engagement members formed integrally with an edge of the rectangular panel to enable a plurality of identical formwork plates and/or of permanent form blocks obtained by assembling such plates to be assembled together by horizontal engagement, the bending deformation zone (9) formed in the rectangular panel extending along a straight line parallel to the edge of the panel including said horizontal engagement members,
the plate being **characterized in that**:
the bending deformation zone (9) is a material fold extending along a straight line over the entire width or length of the rectangular panel, constituting a preferred zone for bending deformation in the formwork plate; and **in that**
it further includes vertical engagement members formed integrally with an edge of the rectangular panel to enable a plurality of identical formwork plates and/or permanent form blocks obtained by assembling such plates to be assembled together by vertical engagement, each material fold (9) formed in the rectangular panel extending along a straight line perpendicular to the edge of the panel that includes said vertical engagement members.

2. A formwork plate (3) according to claim 1, **characterized in that** the rectangular panel (4) includes a said material fold (9) between all of said assembly members.

3. A formwork plate (3) according to claim 1 or claim 2, **characterized in that** the material fold(s) (9) protect from the rear face (6) of the rectangular panel (4).

4. A formwork plate (3) according to claim 1 or claim 2, **characterized in that** the material fold(s) (9) project from the front face (5) of the rectangular panel (4).

5. A formwork plate (3) according to any one of claims 1 to 4, **characterized in that** the material fold(s) (9) present(s) a cross-section in the form of an isosceles triangle of base lying in the range 10 mm to 40 mm, and of height lying in the range 20 mm to 60 mm.

6. A formwork plate (3) according to any one of claims 1 to 5, **characterized in that** the distance between two consecutive folds lies in the range 30 mm to 150 mm.

7. A formwork plate (3) according to any one of claims 1 to 6, **characterized in that** it is made of injection-moulded plastics material.

8. A permanent form block (1) for making a screen wall, in particular for a swimming pool, **characterized in that** it comprises two formwo.rk plates (2, 3) assembled together by complementary assembly members (7), at least one of the two formwork plates (2, 3) being in accordance with any one of claims 1 to 7.
